# FASCICULE DE BREVET EUROPEEN

(11) **EP 2 868 821 B1**
(45) Date de publication et mention de la délivrance du brevet: **01.05.2019**
(21) Numéro de dépôt: 14190908.5
(22) Date de dépôt: 29.10.2014
(51) Int. Cl.: E03F 5/04

(54) **Avaloir dépolluant**
Strassenablauf mit Filtervorrichtung
Gully with filter device

(30) Priorité: 31.10.2013 FR 1360706
(43) Date de publication de la demande: 06.05.2015
(73) Titulaire: Véolia Eau - Compagnie Générale des Eaux, 92000 Nanterre (FR)
(72) Inventeur: Salic, Christian, 31590 Gaure (FR); Peuchot, Christophe, 47480 Bajamont (FR); Ginisty, Pascal, 82000 Montauban (FR)
(74) Mandataire: Joanny, Damien Henri Xavier

(56) Documents cités:
- WO-A1-2010/066275
- US-A1- 2004 226 869
- US-A1- 2005 072 738
- US-A1- 2007 187 310

## Description

### DOMAINE DE L'INVENTION

Le présent exposé concerne un avaloir, du type avaloir de voirie configuré pour recueillir des eaux pluviales de voirie et permettant de dépolluer efficacement les eaux recueillies.

Un tel avaloir peut être utilisé en milieu urbain, semi-urbain ou rural, au sein d'un réseau pluvial ou unitaire par exemple, ou encore de manière isolée, et peut recevoir aussi bien des eaux ruisselant depuis une chaussée que depuis une toiture.

### ETAT DE LA TECHNIQUE ANTERIEURE

Les eaux pluviales connaissent un grand nombre de sources de pollution. Une partie de cette pollution est tout d'abord d'origine atmosphérique, les eaux de pluie se chargeant d'un grand nombre de polluants en suspension dans l'air (environ 20 % de la charge polluante). Une fois parvenues au sol, sur la chaussée ou sur une toiture par exemple, les eaux pluviales se chargent en outre d'autres polluants lors de leur ruissellement (80% de la charge polluante) : on note en particulier la présence d'hydrocarbures, de nombreux micropolluants (cadmium ; cuivre ; zinc....) ou de macro-déchets.

Compte tenu de cette pollution et des préoccupations environnementales de plus en plus importantes, notamment au sein des politiques de la ville, il est apparu nécessaire d'apporter des solutions visant à dépolluer ces eaux pluviales.

Il existe deux grands types de réseau de transport pour les eaux usées ou pluviales : les réseaux unitaires d'une part et les réseaux séparatifs d'autre part.

Dans les réseaux unitaires, les eaux usées et les eaux pluviales circulent dans les mêmes canalisations et convergent vers une usine de dépollution en aval du réseau. Toutefois, la capacité d'une telle usine est facilement dépassée à chaque épisode pluvieux, et une majeure partie des effluents est alors directement rejetée dans le milieu naturel, sans épuration préalable, à travers des déversoirs d'orage afin de préserver l'usine de dépollution. Une telle solution n'est donc pas satisfaisante pour traiter correctement les eaux pluviales.

Les réseaux séparatifs comportent quant à eux un réseau de canalisations spécifiques pour chaque nature d'eau (usées ou pluviales). Les eaux usées sont dirigées vers l'usine de dépollution et les eaux pluviales sont dirigées au plus court et sans opération préalable de dépollution vers le milieu naturel. Le nombre très important d'exutoires interdit budgétairement d'équiper en aval des systèmes d'épuration spécifiquement adaptés aux eaux pluviales. En outre, ces équipements doivent être dimensionnés pour être capables de traiter le débit d'eaux pluviales de la totalité du bassin versant, y compris lors de forts épisodes pluvieux. Ces équipements sont donc complexes et très encombrants, ce qui pose des problèmes de coûts et de disponibilité du foncier nécessaire à leur mise en place.

Des avaloirs munis de dispositifs dépolluants sont également connus des documents WO 2010/066275, US 2004/0226869 et US 2005/0072738.

Il existe donc un réel besoin pour une solution alternative de dépollution des eaux pluviales qui soit dépourvue, au moins en partie, des inconvénients inhérents aux configurations connues précitées et qui s'adapte parfaitement quelle que soit la nature des réseaux (unitaires ou séparatifs).

### PRESENTATION DE L'INVENTION

Le présent exposé concerne un avaloir, du type avaloir de voirie adapté pour recueillir des eaux de ruissellement et notamment des eaux pluviales, comprenant au moins un dispositif dépolluant apte à retenir au moins une partie des particules en suspension dans les eaux recueillies. Cet avaloir comprend les caractéristiques de la revendication 1 annexée.

Dans le présent exposé, on entend plus précisément par « particules en suspension », les particules en suspension, non dissoutes, dont la taille est supérieure à 20 µm, ce qui représente la part la plus importante de la charge polluante des eaux pluviales. En outre, on entend également écarter les gros macro-déchets de plus d'1 cm, tels des emballages par exemple, qui peuvent être retenus sur la voirie, c'est-à-dire à l'extérieur de l'avaloir, par d'autres moyens. En outre, on entend par « avaloir de voirie » tout type d'avaloir prévu sur la voirie capable de recueillir des eaux de ruissellement : en particulier, ces eaux de ruissellement peuvent provenir indifféremment de la voirie elle-même, d'une toiture, ou de toute autre source.

Grâce à ce dispositif dépolluant, il est ainsi possible d'abattre une part importante de la pollution des eaux pluviales. Ces dernières ainsi dépolluées peuvent ainsi être valorisées, sur place ou au sein d'un réseau dédié, ou rejetées au milieu naturel en limitant leurs impacts sur ce dernier.

Grâce à cet avaloir, le travail de dépollution de l'ensemble du débit du bassin versant est donc réparti en de nombreux points devant traiter chacun un débit réduit, ce qui est réalisable dans le volume limité d'un avaloir. A capacité globale de dépollution égale, il est ainsi plus facile d'implanter de nombreux avaloirs dépolluants plutôt qu'une unique ou qu'un nombre réduit de stations en aval du bassin versant, ces dernières nécessitant un foncier important dans une zone géographique limitée donnée.

De plus, de manière surprenante, et contrairement aux effets d'échelle habituels, les inventeurs ont constaté qu'un tel traitement de dépollution délocalisé en de nombreux points de la manière proposée était moins coûteux qu'une unique ou qu'un nombre réduit de stations de dépollution situées en aval du bassin versant. En effet, un tel avaloir est peu coûteux à fabriquer et ne nécessite que très peu de génie civil pour son implantation : il possède donc un coût initial très faible. En outre, contrairement aux stations de dépollution traditionnelles installées en aval du bassin versant, cet avaloir peut fonctionner en ne consommant ni énergie électrique notamment, ni réactifs : dès lors, son coût de fonctionnement est également très faible.

Cette répartition en de nombreux points permet en outre une dépollution globale plus efficace et mieux adaptée aux caractéristiques de chaque bassin versant. En effet, les débits de passage des eaux pluviales, même lors de fortes pluies, restent relativement faibles en comparaison des débits rencontrés plus en aval, ce qui permet une dépollution plus efficace.

Dans certains modes de réalisation, l'avaloir est configuré pour retenir au moins 80% des particules dont la taille excède 20 µm en cas de de pluies faibles ou moyennes, c'est-à-dire pour un débit d'entrée inférieur à 20 l/s, et au moins 50% de ces particules en cas de fortes pluies, c'est-à-dire pour un débit d'entrée supérieur à 30 l/s.

Dans certains modes de réalisation, l'avaloir est configuré pour retenir au moins 70%, de préférence au moins 80% des hydrocarbures.

Dans certains modes de réalisation, l'avaloir comprend une grille dont la maille est inférieure à 5 mm. Dans le présent exposé, on entend par « maille » la taille caractéristique moyenne des mailles du tamis considéré. Dans le cas particulier d'un tamis possédant des mailles carrées régulières, il s'agit de la longueur du côté des mailles. Cette grille permet de filtrer les macro-déchets et les particules en suspension les plus grosses. En fonction de la taille de sa maille, elle peut constituer un dispositif dépolluant auto-suffisant en retenant une part importante des particules en suspension ou bien elle peut constituer un premier filtre visant à protéger un deuxième dispositif dépolluant apte à retenir des particules plus fines. De préférence, sa maille est inférieure à 2 mm, de préférence encore environ égale à 1 mm. Dans certains modes de réalisation, la grille s'étend dans un plan subvertical. Dans le présent exposé, on entend par « direction subverticale » une direction proche de la direction verticale, plus précisément une direction formant un angle de 0 à 20° avec la direction verticale. Une telle inclinaison de la grille permet en effet un filtrage efficace tout en permettant aux particules retenues d'être évacuées vers le bas le long de la grille. De préférence, ce plan forme un angle d'environ 10° avec la direction verticale.

Dans certains modes de réalisation, la grille comprend une toile tendue dans un cadre. L'emploi d'une telle toile permet d'obtenir une maille de grille très fine.

Dans certains modes de réalisation, la toile de la grille comprend essentiellement un matériau plastique. Ceci permet de réduire la masse et le coût de la grille.

Dans certains modes de réalisation, il s'agit d'un plastique recyclé. Ceci permet de réduire l'empreinte écologique de l'avaloir et ainsi de renforcer son image environnementale.

Dans le mode selon l'invention, la toile de la grille est plissée. Ce plissage, permis par l'usage d'une toile, permet d'augmenter la surface de grille pour un encombrement réduit. En outre, il facilite le glissement des déchets et particules retenus le long de la grille et facilite son auto-nettoyage.

Dans le mode selon l'invention, les sommets des plis de la toile s'étendent dans des plans verticaux. De cette manière, les déchets et les particules peuvent plus facilement glisser vers le bas le long de la grille.

Dans certains modes de réalisation, le plissage de la toile de la grille comprend au moins deux hauteurs différentes de plis. Il a en effet été constaté qu'un tel plissage permettait une meilleure évacuation des déchets et des particules le long de la grille, facilitant ainsi son auto-nettoyage et donc son efficacité.

Dans le mode selon l'invention, l'avaloir comprend un bloc de décantation lamellaire. Un tel bloc de décantation lamellaire permet de piéger les particules de taille majoritairement comprise entre 10 et 100 µm. La décantation des particules est favorisée par la structure lamellaire du bloc et ne nécessite ni énergie extérieure ni produit chimique. En outre, un tel bloc lamellaire s'auto-nettoie, les particules retenues étant éliminées le long des lamelles lors du reflux de l'eau. Toutefois, en cas de besoin, le bloc peut-être facilement remplacé ou nettoyé avec de l'air comprimé.

Lorsque l'avaloir comprend une grille et un bloc de décantation lamellaire, cette combinaison permet de retenir au moins 80% des particules dont la taille excède 10 µm en cas de de pluies faibles ou moyennes et au moins 50% de ces particules en cas de fortes pluies.

De plus, les inventeurs ont constaté qu'un tel bloc de décantation lamellaire permettait de retenir près de 80% des hydrocarbures présents dans les eaux de ruissèlement recueillies. En effet, les inventeurs ont remarqué que les hydrocarbures se fixaient par adsorption sur les particules présentes dans l'eau : dès lors, en filtrant de manière efficace les particules, le bloc de décantation lamellaire réalise simultanément la filtration des hydrocarbures. Un tel bloc permet alors de réaliser de manière simple, efficace, et peu couteuse l'abattement des hydrocarbures sans utiliser de dispositifs spécifiques de traitement des hydrocarbures tels des média absorbants, s'encrassant rapidement et nécessitant une maintenant régulière, ou des séparateurs à coalesceurs, très chers et difficiles à nettoyer.

Dans certains modes de réalisation, le bloc de décantation lamellaire comprend des conduits lamellaires possédant une géométrie en nid d'abeille. Cette géométrie est particulièrement efficace pour décanter et retenir les particules en suspension. Un exemple de géométrie en nid d'abeille adapté est donné dans la demande EP 1 663 438.

Dans certains modes de réalisation, les conduits lamellaires s'étendent selon une direction formant un angle de 50° à 70°, de préférence environ 60°, avec la direction horizontale. Cette plage de valeur représente un compromis appréciable entre un piégeage efficace des particules et une section de passage importante.

Dans certains modes de réalisation, le bloc de décantation lamellaire possède un pas compris entre 25 et 40 mm, de préférence environ 33 mm.

Dans certains modes de réalisation, l'avaloir comprend une cartouche absorbante. Cette cartouche est particulièrement efficace pour retenir les particules les plus fines de taille inférieure à 30 µm.

Dans certains modes de réalisation, la cartouche absorbante comprend une éponge polymère.

Dans certains modes de réalisation, l'avaloir comprend une bouche d'admission et une première cuve ; la grille est montée en travers de la première cuve, dans un plan subvertical, de manière à délimiter un compartiment amont et un compartiment aval de la première cuve, la bouche d'admission communiquant avec le compartiment amont de la première cuve. De cette manière, la grille constitue un filtre empêchant les déchets et les particules les plus grosses de pénétrer dans le compartiment aval, ces derniers glissant vers le fond du compartiment amont de la première cuve où ils sont stockés.

Dans certains modes de réalisation, la face de la grille délimitant le compartiment amont de la première cuve est orientée vers le bas. On évite ainsi que des déchets telles des feuilles d'arbre restent coincés sur la grille lors du reflux de l'eau.

Dans certains modes de réalisation, le sommet de la grille est incliné vers le bord de la première cuve par lequel l'eau entre dans le compartiment amont. De cette manière, l'eau qui entre dans le compartiment amont de la première cuve se déverse selon une direction proche de celle de la grille, ce qui permet d'entraîner vers le bas les déchets restés coincés sur la grille.

Dans certains modes de réalisation, l'avaloir comprend une deuxième cuve ; le bloc de décantation lamellaire est monté en travers de la deuxième cuve, de manière à délimiter au-dessous un compartiment amont et au-dessus un compartiment aval de la deuxième cuve, le compartiment amont de la deuxième cuve communiquant avec le compartiment aval de la première cuve et le compartiment aval de la deuxième cuve communiquant avec un orifice de sortie. Lors d'un épisode pluvieux, les eaux pluviales pénètrent dans la première cuve où elles sont filtrées puis atteignent le compartiment amont de la deuxième cuve situé sous le bloc lamellaire ; tant que de l'eau pénètre dans l'avaloir, le niveau de l'eau monte dans les première et deuxième cuves jusqu'à ce que le niveau dans la deuxième cuve atteigne le bloc lamellaire, entraînant la décantation des particules en suspension dans l'eau parcourant le bloc ; l'eau ressortant dans le compartiment aval au-dessus du bloc lamellaire est ainsi débarrassée d'une part importante de ses particules en suspension ; l'eau ainsi dépolluée est évacuée par l'orifice de sortie.

Dans certains modes de réalisation, les première et deuxième cuves sont distinctes. Dans d'autres modes de réalisation, les première et deuxième cuve sont deux parties de cuve d'une même cuve : dans un tel cas, la deuxième partie de cuve peut prolonger la première partie cuve sans véritable frontière physique entre les deux parties de cuves.

Dans certains modes de réalisation, la cartouche absorbante est prévue en travers de la deuxième cuve au-dessus du bloc lamellaire de décantation. Elle est de préférence disposée sur son sommet.

Dans certains modes de réalisation, l'avaloir comprend une troisième cuve destinée au stockage des eaux dépolluées. Cette cuve de stockage permet une valorisation de l'eau dépolluée à proximité même de l'avaloir. Cette eau dépolluée peut en effet être utilisée localement pour des usages communautaires ou particuliers : nettoyage de voirie, arrosage d'espaces verts ou de jardins privatifs, irrigation de surfaces cultivées, rafraîchissement de trottoirs etc. En outre, lorsque l'avaloir est relié à un réseau pluvial, cette cuve de stockage peut faire office de stockage tampon afin de ne pas saturer le système d'assainissement (réseaux et usines) en cas d'événements pluvieux.

Dans certains modes de réalisation, l'avaloir est configuré pour être relié à un réseau pluvial récupérant les eaux dépolluées.

Dans certains modes de réalisation, l'avaloir est configuré pour libérer l'eau dépolluée dans le milieu naturel, dans une nappe phréatique ou un cours d'eau par exemple.

Dans certains modes de réalisation, le compartiment aval de la première cuve comprend un orifice de trop-plein configuré pour communiquer avec un réseau d'eau pluvial. Grâce à ce trop-plein, en cas de débit d'eau entrant dépassant la capacité de traitement de l'avaloir, l'eau ne déborde pas sur la voirie.

Dans certains modes de réalisation, l'avaloir comprend un canal de récupération des déchets communiquant avec le fond d'au moins l'une des cuves, de préférence de chaque cuve.

Dans certains modes de réalisation, l'avaloir comprend une paroi poreuse d'évacuation. Lorsque l'épisode pluvieux est terminé, celle-ci permet à l'eau présente dans l'avaloir d'être lentement évacuée afin d'assécher les débris et/ou les particules et ainsi limiter le risque d'apparition d'odeurs.

Dans certains modes de réalisation, la paroi poreuse comprend une toile possédant une maille inférieure à 150 µm, de préférence égale à environ 80 µm. Ceci permet une évacuation suffisamment lente pour permettre le fonctionnement normal de l'avaloir lors d'un épisode pluvieux mais suffisamment rapide pour permettre l'évacuation de l'eau à l'issue de l'épisode pluvieux.

Dans certains modes de réalisation, la paroi poreuse est au moins une portion du fond d'une cuve. Dans un tel cas, la partie complémentaire du fond de la cuve est de préférence inclinée vers cette paroi poreuse.

Dans certains modes de réalisation, la paroi poreuse est une portion de paroi du canal de récupération des déchets.

Dans certains modes de réalisation, le fond du compartiment amont de la première cuve est incliné en direction du compartiment aval de la première cuve, le fond du compartiment aval de la première cuve communiquant avec le compartiment amont de la deuxième cuve. De cette manière, la totalité de l'eau présente dans le compartiment amont de la première cuve se déverse dans la deuxième cuve et peut être ainsi finalement évacuée par la paroi poreuse. Les déchets et particules présents dans le fond du compartiment amont de la première cuve sont ainsi également asséchés et ne produisent donc pas ou peu d'odeurs.

Dans certains modes de réalisation, l'avaloir comprend au moins un capteur de niveau équipant au moins l'une des cuves, ce capteur étant configuré pour communiquer avec un réseau sans-fil. De cette manière, il est possible de connaître à distance les niveaux d'eau et/ou de hauteur de déchets dans l'avaloir. Il est possible ainsi de déclencher des interventions d'entretien le cas échéant. Il est également possible d'administrer de manière raisonnée le stockage de l'eau dépolluée.

Dans certains modes de réalisation, au moins un élément de l'avaloir est monté amovible sur des rails, des montants ou des portées et muni d'au moins une poignée de manutention. Ceci permet un entretien de l'avaloir facilité, notamment lors du curage de ses cuves.

Dans certains modes de réalisation, l'avaloir comprend un couvercle muni d'au moins une protection anti-circulation pouvant prendre la forme de plots.

Dans certains modes de réalisation, un conduit d'aspiration s'étend entre le couvercle, de préférence depuis un orifice d'aspiration prévue dans le couvercle, et le fond d'au moins l'une des cuves ou le canal de récupération des déchets. Ceci permet un entretien facilité de l'avaloir.

Dans certains modes de réalisation, la grille, le bloc de décantation lamellaire et les différentes cuves comprennent essentiellement des matériaux plastiques recyclés. Outre les réductions de coûts et de masse, ceci renforce l'image environnementale de l'avaloir.

Le présent exposé concerne également un réseau d'eaux pluviales comprenant une pluralité d'avaloirs selon l'un quelconque des modes de réalisation précédents.

Dans certains modes de réalisation, ces avaloirs sont équipés de moyens de communications et sont configurés pour être supervisés par un centre de supervision du réseau.

Les caractéristiques et avantages précités, ainsi que d'autres, apparaîtront à la lecture de la description détaillée qui suit, d'exemples de réalisation de l'avaloir et du réseau d'eaux pluviales proposés. Cette description détaillée fait référence aux dessins annexés.

### BREVE DESCRIPTION DES DESSINS

Les dessins annexés sont schématiques et visent avant tout à illustrer les principes de l'invention.

Sur ces dessins, d'une figure (FIG) à l'autre, des éléments (ou parties d'élément) identiques sont repérés par les mêmes signes de référence. En outre, des éléments (ou parties d'élément) appartenant à des exemples de réalisation différents mais ayant une fonction analogue sont repérés sur les figures par des références numériques incrémentées de 100, 200, etc.
La FIG 1A est une vue de face d'un élément de voirie comportant un avaloir.
La FIG 1B est une vue en coupe selon le plan A-A de la FIG 1A.
La FIG 2 est une vue en en coupe d'un premier exemple d'avaloir.
La FIG 3A est une vue de face de la grille de l'avaloir de la FIG 2.
La FIG 3B est une vue en coupe selon le plan IIIB de la FIG 3A.
La FIG 4 est une vue en perspective d'un exemple de bloc lamellaire.
La FIG 5 est une vue en plan d'un quartier semi-urbain équipé d'avaloirs et d'un réseau pluvial.
La FIG 6 est une vue en perspective partiellement « arrachée » d'un deuxième exemple d'avaloir.
La FIG 7 est une vue en coupe de l'avaloir de la FIG 6.

### DESCRIPTION DETAILLEE D'EXEMPLES DE REALISATION

Afin de rendre plus concrète l'invention, des exemples d'avaloirs sont décrits en détail ci-après, en référence aux dessins annexés. Il est rappelé que l'invention ne se limite pas à ces exemples.

La FIG 1A et 1B représentent de face et en coupe un élément de voirie de manière très schématique : ce dernier comprend une chaussée 11, un caniveau 12 et un trottoir 13.

Sous le trottoir 13 est disposé un avaloir 20 dont la bouche d'admission 21 s'ouvre en bordure du trottoir 13 au niveau du caniveau 12. L'intérieur de cet avaloir 20 est accessible depuis le trottoir 13 grâce à un couvercle 22 repéré et protégé par des plots de circulation 23 empêchant le stationnement de véhicules sur l'avaloir 20.

Comme nous le verrons plus loin, l'avaloir 20 est configuré pour recevoir des eaux pluviales ou de ruissellement entrant par sa bouche d'admission 21, les filtrer, puis les évacuer par son orifice de sortie 24.

Une cuve de stockage des eaux dépolluées 25 peut en outre équiper cet avaloir 20. Cette dernière reçoit les eaux dépolluées depuis l'orifice de sortie 24 de l'avaloir 20, les stocke, et peut les rejeter sur commande (par pompage par exemple) dans un réseau d'eaux pluviales 26.

Dans un tel cas, un regard 26' de communication avec le réseau d'eaux pluviales 26 peut par exemple être prévu entre l'avaloir 20 et la cuve de stockage des eaux dépolluées 25. La cuve 25 est alors connectée à l'orifice de sortie 24 à l'aide d'un tuyau 24' dont une portion supérieure est tronquée tandis que le regard communique avec une entrée du réseau d'eaux pluviales 26.

Ainsi, lors d'événements pluvieux faibles ou modérés, les eaux dépolluées peuvent s'écouler via le tuyau 24 entre l'avaloir 20 et la cuve 25 où elles sont stockées. En revanche, lors d'événement pluvieux de forte intensité dépassant la capacité de traitement de l'avaloir 20, le trop-plein d'eau, non traité, s'échappe par l'orifice de trop-plein 63 de l'avaloir 20 et s'écoule directement dans le regard 26', et de là vers le réseau 26, sans contaminer la cuve 25. Enfin, lorsque la cuve de stockage 25 est pleine, les eaux dépolluées débordent par-dessus le tuyau tronqué 24' et s'écoulent dans le regard 26' où elles sont évacuées vers le réseau 26.

Un tel avaloir 20 est représenté plus en détail sur la FIG 2. Il comprend un carter 29 dans lequel sont installés des éléments amovibles aménageant dans sa partie supérieure un espace de réception des eaux pluviales 28, représentant environ le tiers supérieur de l'avaloir 20, et dans sa partie inférieure un espace de traitement des eaux pluviales 27 comprenant une première cuve de traitement 30 et une deuxième cuve de traitement 40.

Un carter de cuve 39 est installé dans l'espace de traitement 27 de manière à définir conjointement avec la paroi avant du carter 29 de l'avaloir 20 la première cuve de traitement 30. Ce carter de cuve 39 comprend des parois latérales, une paroi arrière 31 et un fond incliné 32 ; il est ouvert sur sa face avant et une partie importante de son sommet.

Une grille 50 est insérée à l'aide de glissières dans le carter de cuve 39 selon un plan subvertical : la grille 50 s'interpose sur toute la hauteur et toute la largeur de la première cuve de traitement 30 et sépare ainsi un compartiment amont 30m et un compartiment aval 30v de la première cuve de traitement 30. Dans cette configuration, il n'est donc pas possible de contourner la grille 50 : toute l'eau passant du compartiment amont 30m au compartiment aval 30v passe ainsi nécessairement au travers de la grille 50. Dans cet exemple, la grille 50 s'étend dans un plan formant un angle de 10° par rapport à la verticale ; en outre le sommet de la grille 50 est incliné vers l'arrière en direction du compartiment amont 30m de la première cuve de traitement 30.

Cette grille 50 est mieux visible sur les FIG 3A et 3B. Elle comprend une toile en matière plastique tendue dans un cadre 52 comprenant des bâtis avant 52a et arrière 52b juxtaposés et assemblés. La toile 51 est fixée dans le cadre 52 grâce à des languettes 51a prévues le long de ses extrémités longitudinales et pincées entre les bâtis avant 52a et arrière 52b du cadre 52. Le cadre 52 comporte en outre une armature de filins ou de tiges 53, tendus entre les montants supérieur 52s et inférieur 52i du cadre 52, entre lesquels est disposée la toile afin de lui donner un profil transversal plissé en dents de scie.

Comme cela est représenté sur la FIG 3B, les filins ou les tiges 53 sont disposés de telle sorte que ce profil plissé comporte une série alternée de plis dans laquelle se succèdent de petites dents 54 et de grandes dents 55 s'étendant toutes sensiblement depuis le même plan et perpendiculairement à ce dernier : les petites dents 54 possèdent une première largeur de base b1, ici d'environ 30 mm, et une première hauteur h1, ici d'environ 30 mm, tandis que les grandes dents 55 possèdent une deuxième largeur de base b2, ici d'environ 50 mm, et une deuxième hauteur h2, ici d'environ 60 mm. Grâce à ce plissage, la surface totale de grille est comprise entre 1 et 2 m² et environ égale à 1,4 m² pour une surface de cadre de 0,75 m².

Dans cet exemple, la toile 51 est une toile en matière plastique, du type polypropylène, possédant une maille carrée d'environ 1 mm capable de retenir les macro-déchets et les particules en suspension les plus grosses. Elle est en outre tissée mono-filament et stabilisée thermiquement.

De retour à la FIG 2, le sommet du compartiment amont 30m de la première cuve de traitement 30 est ouvert et communique ainsi avec l'espace de réception des eaux pluviales 28. Le fond du compartiment amont 30m de la première cuve de traitement 30 est fermé par la paroi inclinée 32, cette dernière descendant en direction de la grille 50 et du compartiment aval 30v. Le fond du compartiment aval 30v de la première cuve de traitement 30 est quant à lui ouvert et communique avec un passage de transfert 41 situé sous la première cuve de traitement 30 et marquant l'entrée dans la deuxième cuve de traitement 40.

La deuxième cuve de traitement 40 est contiguë à la première cuve de traitement 30 : ses bords latéraux sont définis par les parois latérales du carter 29 de l'avaloir 20 et son bord avant par la paroi arrière 31 du carter de cuve 39 ; son fond comprend quant à lui une paroi inclinée 46.

Elle comprend un bloc de décantation lamellaire 42 monté dans un châssis 39 et disposé en travers de la cuve 40 selon un plan sensiblement horizontal. Le châssis 39 est en appui contre une portion surélevée de fond 48 de la deuxième cuve de traitement 40 de telle sorte que la paroi arrière du châssis 39 forme la paroi arrière de la deuxième cuve de traitement 40. De cette manière, le bloc de décantation lamellaire 42 s'interpose en travers de la deuxième cuve de traitement 40 et sépare ainsi un compartiment amont 40m et un compartiment aval 40v de la deuxième cuve de traitement 40. Dans cette configuration, il n'est pas possible de contourner le bloc de décantation lamellaire 42 : toute l'eau passant du compartiment amont 40m au compartiment aval 40v passe ainsi nécessairement au travers du bloc de décantation lamellaire 42.

La structure de ce bloc de décantation lamellaire 42, représenté schématiquement sur la FIG 2, est représentée plus fidèlement en perspective sur la FIG 4. Ce bloc de décantation lamellaire 42 comprend un réseau de lamelles 43 formant une pluralité de conduits parallèles et inclinés par rapport à la verticale d'une part, et par rapport à l'horizontale d'autre part, afin de connecter fluidiquement les compartiments amont 40m et aval 40v de la deuxième cuve de traitement 40 tout en retenant une part importante des particules en suspension contre les parois de ses lamelles 43. Dans cet exemple, le bloc de décantation lamellaire 42 possède une structure en nid d'abeille comprenant un réseau de lamelles hexagonales, régulières, de pas environ égal à 33 mm et formant un angle θ avec la direction horizontale environ égal à 60°.

Le sommet de la deuxième cuve de traitement 40 est fermé par la paroi inférieure 44 d'un couvercle 60 posé sur le sommet du châssis 49 par l'intermédiaire de taquets 69. Grâce à ces taquets 69, la paroi arrière du châssis 49 ne s'étend pas complètement jusqu'au couvercle 60 de telle sorte que le compartiment aval 40v de la deuxième cuve de traitement 40 communique avec un passage de sortie 45 s'étendant le long et au dos de la paroi arrière du châssis 49 et débouchant à son extrémité inférieure par un orifice de sortie 24.

La paroi inclinée 46 du fond de la deuxième cuve de traitement 40 descend en direction d'une paroi poreuse d'évacuation 47 disposée dans cet exemple au niveau du passage de transfert 41. Cette paroi poreuse d'évacuation 47 comprend une toile filtrante plissée et tendue dans un cadre. Dans cet exemple, la toile filtrante possède une maille de 80 µm environ, elle peut présenter une inclinaison et/ou des formes géométriques proches ou identiques à celles de la grille 50 de manière à limiter son colmatage. Dans cette configuration, les particules retenues par le bloc de décantation lamellaire 42 tombent au fond de la deuxième cuve 40 et glissent jusqu'au passage de transfert 41, ce dernier agissant donc également comme canal de récupération des déchets.

L'espace de réception des eaux pluviales 28 est muni quant à lui de la bouche d'admission 21 par laquelle les eaux de ruissellement entrent dans l'avaloir. Dans cet exemple, la bouche d'admission 21 est prévue pour recevoir les eaux ruisselant dans le caniveau 12 ; toutefois il va de soi que l'avaloir pourrait également comprendre, en supplément ou à la place de cette bouche d'admission 21, une bouche d'admission connectée à une descente de chéneau pour récupérer les eaux ruisselant sur une toiture industrielle par exemple. Le couvercle 60 comporte une paroi supérieure inclinée 61 se situant sous la bouche d'admission 21 et descendant en direction du compartiment amont 30m de la première cuve de traitement 30. L'espace de réception des eaux pluviales 28 comprend en outre un premier orifice de trop-plein 62, prévu dans la paroi avant du carter 29 de l'avaloir 20, et un deuxième orifice de trop-plein 63 prévu dans la paroi arrière du carter 29 de l'avaloir 20.

Dans cet exemple, tous les éléments de l'avaloir 20 dont son carter 29, son couvercle 22, sa grille 50 et son bloc lamellaire 42 sont en matériaux plastiques, de préférence recyclés.

Le fonctionnement de l'avaloir 20 va maintenant être décrit en référence à la FIG 2. Au cours d'un épisode pluvieux, les eaux pluviales sont reçues dans l'avaloir 20 par la bouche d'admission 21 et sont dirigées grâce à la paroi inclinée 61 du couvercle 60 vers le compartiment amont 30m de la première cuve de traitement 30 : les eaux traversent alors la grille 50 afin de passer dans le compartiment aval 30v ; à cette occasion, les macro-déchets ainsi que les plus grosses particules en suspension sont retenus par la grille 50 et se déposent au fond du compartiment amont 30m de la première cuve de traitement 30.

À mesure que l'avaloir 20 continue de recevoir des eaux de ruissellement, les eaux filtrées issues du compartiment aval 30v de la première cuve 30 pénètrent dans le compartiment amont 40m de la deuxième cuve de traitement 40 par l'intermédiaire du passage de transfert 41. La maille de la paroi poreuse d'évacuation 47 est configurée de manière à ce que le débit d'évacuation s'échappant à travers cette paroi poreuse 47 soit faible par rapport au débit d'admission entrant dans l'avaloir 20 lors d'un épisode pluvieux.

Des lors, tant que l'épisode pluvieux continue, l'eau monte dans l'avaloir 20, et en particulier dans la deuxième cuve de traitement 40, jusqu'à atteindre le bloc de décantation lamellaire 42 et le compartiment aval 40v de la deuxième cuve 40. Lors du passage des eaux dans le bloc de décantation lamellaire 42, une grande majorité des particules en suspension ayant une taille supérieure à 10 µm sont retenues et se déposent au fond de la deuxième cuve de traitement 40. Les eaux qui atteignent le compartiment aval 40v sont ainsi pratiquement dépourvues de particules en suspension dont la taille excède 10 µm : ces eaux dépolluées débordent alors par-dessus la paroi arrière du châssis 49, se déversent dans le passage de sortie 45 et sortent de l'avaloir 20 par l'orifice de sortie 24.

À partir de ce moment, l'avaloir 20 a atteint son régime permanent et dépollue en continu les eaux de ruissellement reçues. Toutefois, en cas d'orage par exemple, lorsque le débit d'admission dépasse la capacité de traitement de l'avaloir 20 (de l'ordre de 30 L/s), le niveau d'eau peut continuer à monter dans l'avaloir 20 jusqu'au niveau des orifices de trop-plein 62 et 63. Dans un tel cas, l'excès d'eau peut être évacué par les orifices de trop-plein 62 et 63 et être rejeté dans un réseau d'eaux pluviales ou un réseau d'eaux usées conventionnel.

À l'issue de l'épisode pluvieux, le débit d'admission pénétrant dans l'avaloir 20 diminue jusqu'à s'annuler. Dès lors, l'eau contenue dans l'avaloir 20 s'échappe progressivement par la paroi poreuse d'évacuation 47. En particulier, la paroi inclinée 32 du fond du compartiment amont 30m de la première cuve de traitement 30 dirige les eaux restant dans le compartiment amont 30m en direction du compartiment aval 30v et donc du passage de transfert 41 muni de la paroi poreuse d'évacuation 47. De la même manière, la paroi inclinée 46 du fond de la deuxième cuve de traitement 40 dirige les eaux restant dans la deuxième cuve de traitement 40 en direction de la paroi poreuse d'évacuation 47. Après un certain temps, l'eau résiduelle est ainsi entièrement éliminée de l'avaloir 20 : aucune eau stagnante n'est donc laissée au fond des cuves 30 et 40 où sont stockés les déchets et les particules retenus, ce qui limite leur fermentation et donc l'apparition d'odeurs.

Pour faciliter le drainage par la paroi poreuse d'évacuation 47, l'avaloir peut être installé sur un lit de sable ou un autre matériau drainant.

Afin de maintenir les performances de l'avaloir au cours du temps, ce dernier peut faire l'objet d'un nettoyage régulier. Pour ce faire, le couvercle 22 de l'avaloir 20 peut être retiré afin d'accéder aux différents éléments de l'avaloir 20. En particulier, la plupart des éléments de l'avaloir 20 sont montés amovibles sur des rails, des montants ou des portées 64 du carter 29 ; ils peuvent être en outre équipés de poignées de manutention 65 facilitant leur retrait. Dans cet exemple, cela est notamment le cas de la grille 50, du carter de cuve 39, du couvercle 60, du châssis 49 portant le bloc de décantation lamellaire 42, du couvercle 60 et de la paroi poreuse d'évacuation 47. La grille 50 et le bloc de décantation lamellaire 42 peuvent ainsi être facilement retirés en vue de les nettoyer. Les déchets stockés au fond des cuves 30 et 40 peuvent en outre être facilement éliminés par aspiration.

Un tel avaloir 20 est capable de retenir au moins 80% des particules dont la taille excède 10 µm en cas de de pluies faibles ou moyennes et au moins 50% de ces particules en cas de pluies fortes.

La FIG 5 illustre des exemples d'utilisation de l'avaloir 20 au sein d'un quartier semi-urbain 70. Dans l'exemple présenté ici, certains avaloirs 20a sont munis d'une cuve de stockage des eaux dépolluées 25 permettant d'alimenter sur place, ou à proximité immédiate de l'avaloir 20a, des équipements nécessitant de l'eau : il peut s'agir par exemple de dispositifs d'arrosage 72 d'un champ 71. Un tel avaloir isolé 20a peut également rejeter les eaux dépolluées dans le milieu naturel, par infiltration par exemple.

D'autres avaloirs 20b sont dépourvus de cuve de stockage des eaux dépolluées 25 et rejettent directement les eaux dépolluées dans un réseau d'eaux pluviales 26. Dans un tel cas, les eaux dépolluées peuvent être utilisées à un autre endroit de la ville, par exemple pour alimenter une fontaine 73.

D'autres avaloirs 20c encore sont équipés de cuves de stockage des eaux dépolluées 25 dans le but d'alimenter des équipements locaux, un dispositif d'arrosage 72 d'un terrain de football 74 par exemple, mais sont également connectés au réseau pluvial 26. Dans un tel cas, la cuve de stockage des eaux dépolluées 25 d'un tel avaloir 20c peut être commandée à distance, ou selon une routine préprogrammée, pour stocker l'eau dépolluée, alimenter les équipements locaux 72 ou encore alimenter le réseau pluvial 26, selon le niveau d'eau dans la cuve par exemple, un calendrier préétabli, ou encore les besoins immédiats du réseau pluvial 26.

Enfin, d'autres avaloirs 20d sont dépourvus d'équipements locaux alimentés en eau mais sont néanmoins connectés au réseau pluvial 26 via une cuve de stockage des eaux dépolluées 25 : cette dernière assure alors un stockage tampon permettant de ne pas saturer le réseau pluvial 26 en cas de fortes pluies par exemple. Une telle cuve 25 peut également être contrôlée à distance ou selon une routine préprogrammée.

Les FIG 6 et 7 illustrent un deuxième exemple de réalisation d'un avaloir 120. Cet avaloir 120 comprend des éléments analogues au premier exemple d'avaloir 20 : on retrouve ainsi une bouche d'admission 121, un orifice de trop-plein 162, une première cuve de traitement 130 munie d'une grille 150 séparant des compartiments amont 130m et aval 130v, une deuxième cuve de traitement 140 munie d'un bloc de décantation lamellaire 142 séparant des compartiments amont 140m et aval 140v, et une paroi poreuse d'évacuation 147. Malgré une disposition différente de ces éléments les uns par rapport aux autres, le fonctionnement de ce deuxième exemple d'avaloir 120 est tout à fait analogue à celui du premier exemple d'avaloir 20. Seules les spécificités de ce deuxième avaloir 120 par rapport au premier avaloir 20 seront donc décrites ci-après.

Une première spécificité de cet avaloir 120 concerne la cuve de stockage des eaux dépolluées 125 qui fait ici partie intégrante du corps de l'avaloir 120.En effet, dans cet exemple, la cuve de stockage des eaux dépolluées 125 est comprise à l'intérieur du carter 129 de l'avaloir 120, sous l'espace de traitement 127 : en particulier, les parois latérales et inférieure de la cuve de stockage des eaux dépolluées 125 sont formées par les parois du carter 129 ; sa paroi supérieure est quant à elle formée par la paroi inclinée 146 formant le fond de la deuxième cuve de traitement 130 et la paroi inférieure du canal de récupération des déchets 180.

Dans cet exemple, le compartiment aval 140v de la deuxième cuve de traitement 140 communique avec un passage de sortie 145 débouchant à son extrémité inférieure dans la cuve de stockage des eaux dépolluées 125, cette dernière étant elle-même munie d'un orifice de sortie 124.

Une autre spécificité de cet avaloir 120 concerne la récupération des déchets qui sont stockés dans un canal de récupération des déchets 180 commun aux première et deuxième cuves de traitement 130 et 140. Ce canal 180, situé au point le plus bas de l'espace de traitement 127, est muni à son extrémité inférieure de la paroi poreuse d'évacuation 147 permettant le drainage des cuves de traitement 130 et 140. Dans cet exemple, la paroi poreuse d'évacuation 147 est latérale.

Le canal de récupération des déchets communique avec le compartiment amont 130m de la première cuve 130 par une ouverture 133 pratiquée dans la portion la plus basse de la paroi inclinée 131 formant le fond du compartiment amont 130m : dès lors, lors du reflux de l'eau, les eaux restant dans le compartiment amont 130m s'échappent par cette ouverture 133 en emportant les déchets et les particules retenus par la grille 150.

Le canal également avec le compartiment aval 130v de la première cuve et le compartiment amont 140m de la deuxième cuve par une ouverture 134 pratiqué à l'extrémité inférieure de la paroi latérale 135 du compartiment aval 130v de la première cuve 130 : ainsi, lors du reflux de l'eau, les eaux restant dans le compartiment aval 130v de la première cuve 130 et le compartiment amont 140m de la deuxième cuve 140 s'échappent par cette ouverture 134 en entraînant les particules retenues par le bloc de décantation lamellaire 142. Tous les déchets et particules retenus par l'avaloir 120 sont ainsi stockés au même endroit, ce qui facilite l'entretien de l'avaloir 120, et sont asséchés grâce à la paroi poreuse d'évacuation 147, ce qui limite les odeurs.

De plus, grâce à cette ouverture 133 pratiquée dans le fond de la première cuve de traitement 130, le canal de récupération des déchets 180 est directement accessible depuis l'extérieur une fois que le couvercle 122 ouvert : un tel conduit vertical libre d'obstacle permet d'aspirer les déchets sans devoir démonter les éléments de l'avaloir 120.

Enfin, on peut noter que le couvercle 122 de ce deuxième exemple comporte deux volets longitudinaux 122a et 122b articulés par des charnières 190 montées autour d'un axe central unique prenant la forme d'un tube longitudinal 191. Chaque volet 122a, 122b prend en outre appui en position fermée sur un tube longitudinal 192. Ces trois tubes 191 et 192 permettent en outre un renfort mécanique du couvercle 122 afin de mieux supporter le poids des piétons ou des véhicules s'arrêtant sur le couvercle 122.

Les modes ou exemples de réalisation décrits dans le présent exposé sont donnés à titre illustratif et non limitatif, une personne du métier pouvant facilement, au vu de cet exposé, modifier ces modes ou exemples de réalisation, ou en envisager d'autres, tout en restant dans la portée de l'invention.

## Revendications

1. Avaloir, adapté pour recueillir des eaux de ruissellement et notamment des eaux pluviales, comprenant au moins un dispositif dépolluant (50, 42) apte à retenir au moins une partie des particules en suspension dans les eaux recueillies, le dispositif dépolluant comprenant
une toile plissée tendue (51) dans un cadre (52), les sommets des plis (54, 55) de la toile (51) s'étendant dans des plans verticaux, et
un bloc de décantation lamellaire (42).

2. Avaloir selon la revendication 1, dans lequel le plissage de la toile (51) comprend au moins deux hauteurs (h1, h2) différentes de plis (54, 55).

3. Avaloir selon la revendication 1 ou 2, dans lequel le bloc de décantation lamellaire (42) comprend des conduits lamellaires (43) possédant une géométrie en nid d'abeille, et
dans lequel les conduits lamellaires (43) s'étendent selon une direction formant un angle (θ) de 50° à 70°, de préférence environ 60°, avec la direction horizontale.

4. Avaloir selon l'une quelconque des revendications 1 à 3, comprenant une bouche d'admission (21) et une première cuve (30),
dans lequel la grille (50) est montée en travers de la première cuve (30), dans un plan subvertical, de manière à délimiter un compartiment amont (30m) et un compartiment aval (30v) du la première cuve (30), la bouche d'admission (21) communiquant avec le compartiment amont (30m) de la première cuve (30).

5. Avaloir selon la revendication 4, comprenant une deuxième cuve (40),
dans lequel le bloc de décantation lamellaire (42) est monté en travers de la deuxième cuve (40), de manière à délimiter au-dessous un compartiment amont (40m) et au-dessus un compartiment aval (40v) de la deuxième cuve (40), le compartiment amont (40m) de la deuxième cuve (40) communiquant avec le compartiment aval (30v) de la première cuve (30) et le compartiment aval (40v) de la deuxième cuve (40) communiquant avec un orifice de sortie (24).

6. Avaloir selon l'une quelconque des revendications 1 à 5, comprenant une troisième cuve (25) destinée au stockage des eaux dépolluées.

7. Avaloir selon l'une quelconque des revendications 4 à 6, comprenant une paroi poreuse d'évacuation (47).

8. Avaloir selon la revendication 7, dans lequel la paroi poreuse (47) comprend une toile possédant une maille inférieure à 150 µm, de préférence égale à environ 80 µm, et
dans laquelle ladite toile est plissée.

9. Avaloir selon l'une quelconque des revendications 1 à 8, comprenant au moins un capteur de niveau équipant au moins l'une des cuves (30, 40, 25), ce capteur étant configuré pour communiquer avec un réseau sans-fil.

10. Avaloir selon l'une quelconque des revendications 1 à 9, dans lequel au moins un élément de l'avaloir (20) est monté amovible sur des rails, des montants ou des portées (64) et muni d'au moins une poignée de manutention (65).

11. Réseau d'eaux pluviales **caractérisé en ce qu'**il comprend une pluralité d'avaloirs (20) selon l'une quelconque des revendications précédentes.

## Patentansprüche

1. Straßenablauf, der angepasst ist, um abfließendes Wasser und insbesondere Regenwasser zu sammeln, umfassend mindestens eine Filtervorrichtung (50, 42), die geeignet ist, um mindestens einen Teil der in dem gesammelten Wasser schwebenden Partikel zurückzuhalten, wobei die Filtervorrichtung umfasst
einen straffen, plissierten Stoff (51) in einem Rahmen (52), wobei die Spitzen der Falten (54, 55) des Stoffs (51) sich in vertikalen Ebenen erstrecken, und
einen lamellierten Dekantierungsblock (42).

2. Straßenablauf nach Anspruch 1, wobei die Plissierung des Stoffs (51) mindestens zwei unterschiedliche Höhen (h1, h2) von Falten (54, 55) umfasst.

3. Straßenablauf nach Anspruch 1 oder 2, wobei der lamellierte Dekantierungsblock (42) lamellierte Leitungen (43) umfasst, die eine bienenwabenartige Geometrie besitzen, und
wobei die lamellierten Leitungen (43) sich in einer Richtung erstrecken, die einen Winkel (θ) von 50° bis 70°, vorzugsweise ungefähr 60°, mit der horizontalen Richtung bildet.

4. Straßenablauf nach einem der Ansprüche 1 bis 3, umfassend eine Eintrittsmündung (21) und einen ersten Behälter (30),
wobei das Gitter (50) in einer subvertikalen Ebene quer durch den ersten Behälter (30) montiert ist, derart dass ein flussaufwärts gelegener Raum (30m) und ein flussabwärts gelegener Raum (30v) des ersten Behälters (30) abgegrenzt werden, wobei die Eintrittsmündung (21) mit dem flussaufwärts gelegenen Raum (30m) des ersten Behälters (30) verbunden ist.

5. Straßenablauf nach Anspruch 4, umfassend einen zweiten Behälter (40),
wobei der lamellierte Dekantierungsblock (42) quer durch den zweiten Behälter (40) montiert ist, derart dass unten ein flussaufwärts gelegener Raum (40m) und oben ein flussabwärts gelegener Raum (40v) des zweiten Behälters (40) abgegrenzt werden, wobei der flussaufwärts gelegene Raum (40m) des zweiten Behälters (40) mit dem flussabwärts gelegenen Raum (30v) des ersten Behälters (30) verbunden ist und der flussabwärts gelegene Raum (40v) des zweiten Behälters (40) mit einer Austrittsöffnung (24) verbunden ist.

6. Straßenablauf nach einem der Ansprüche 1 bis 5, umfassend einen dritten Behälter (25), der zur Lagerung des gefilterten Wassers bestimmt ist.

7. Straßenablauf nach einem der Ansprüche 4 bis 6, umfassend eine poröse Ablaufwand (47).

8. Straßenablauf nach Anspruch 7, wobei die poröse Wand (47) einen Stoff umfasst, der eine Maschenweite besitzt, die kleiner als 150 µm, vorzugsweise gleich ungefähr 80 µm ist, und
wobei der Stoff plissiert ist.

9. Straßenablauf nach einem der Ansprüche 1 bis 8, umfassend mindestens einen Füllstandssensor, mit dem mindestens einer der Behälter (30, 40, 25) ausgerüstet ist, wobei dieser Sensor dazu ausgestaltet ist, mit einem drahtlosen Netzwerk zu kommunizieren.

10. Straßenablauf nach einem der Ansprüche 1 bis 9, wobei mindestens ein Element des Straßenablaufs (20) abnehmbar auf Schienen, Stützen oder Auflageflächen (64) montiert ist und mit mindestens einem Tragegriff (65) versehen ist.

11. Regenwasserkanalisation, **dadurch gekennzeichnet, dass** sie mehrere Straßenabläufe (20) nach einem der vorhergehenden Ansprüche umfasst.

## Claims

1. A gully, adapted to collect run-off water and in particular rainwater, comprising at least one depolluting device (50, 42) capable of retaining at least one portion of the particles suspended in the collected water, the depolluting device comprising
a stretched pleated cloth (51) in a frame (52), the tops of the pleats (54, 55) of the cloth (51) extending in vertical planes, and
a lamellar settling block (42).

2. The gully according to claim 1, wherein the pleating of the cloth (51) comprises at least two different pleats (54, 55) heights (h1, h2).

3. The gully according to claim 1 or 2, wherein the lamellar settling block (42) comprises lamellar ducts (43) having a honeycomb geometry, and
wherein the lamellar ducts (43) extend in a direction forming an angle (θ) from 50° to 70°, preferably of about 60°, with the horizontal direction.

4. The gully according to any one of claims 1 to 3, comprising an intake mouth (21) and a first tank (30),
wherein the grid (50) is mounted across the first tank (30), in a sub-vertical plane, so as to delimit an upstream compartment (30m) and a downstream compartment (30v) of the first tank (30), the intake mouth (21) communicating with the upstream compartment (30m) of the first tank (30).

5. The gully according to claim 4, comprising a second tank (40),
wherein the lamellar settling block (42) is mounted across the second tank (40) so as to delimit an upstream compartment (40m) below and a downstream compartment (40v) of the second tank (40) above, the upstream compartment (40m) of the second tank (40) communicating with the downstream compartment (30v) of the first tank (30) and the downstream compartment (40v) of the second tank (40) communicating with an outlet orifice (24).

6. The gully according to any one of claims 1 to 5, comprising a third tank (25) for storing cleaned up water.

7. The gully according to any one of claims 4 to 6, comprising a porous discharge wall (47).

8. The gully according to claim 7, wherein the porous wall (47) comprises a cloth having a mesh size of less than 150 µm, preferably equal to about 80 µm, and
wherein said cloth is pleated.

9. The gully according to any one of claims 1 to 8, comprising at least one level sensor equipping at least one of the tanks (30, 40, 25), this sensor being configured to communicate with a wireless network.

10. The gully according to any one of claims 1 to 9, wherein at least one element of the gully (20) is removably mounted on rails, posts or bearings (64) and provided with at least one carrying handle (65).

11. A storm drainage system **characterized in that** it comprises a plurality of gullies (20) according to any one of the preceding claims.
